# EUROPÄISCHE PATENTSCHRIFT

(11) **EP 1 697 625 B1**
(45) Veröffentlichungstag und Bekanntmachung des Hinweises auf die Patenterteilung: **26.09.2012**
(21) Anmeldenummer: 04797853.1
(22) Anmeldetag: 12.11.2004
(51) Int. Cl.: F02D 41/02, F02D 41/14

(54) **ABGASANLAGE FÜR EINE BRENNKRAFTMASCHINE EINES FAHRZEUGES, INSBESONDERE EINES KRAFTFAHRZEUGES**
EXHAUST SYSTEM FOR AN INTERNAL COMBUSTION ENGINE ON A VEHICLE, IN PARTICULAR A MOTOR VEHICLE
SYSTEME DE GAZ D'ECHAPPEMENT POUR MOTEUR A COMBUSTION DE VEHICULE, NOTAMMENT D'AUTOMOBILE

(30) Priorität: 20.12.2003 DE 10360072
(43) Veröffentlichungstag der Anmeldung: 06.09.2006
(73) Patentinhaber: AUDI AKTIENGESELLSCHAFT, 85045 Ingolstadt (DE)
(72) Erfinder: ODENDALL, Bodo, 85101 Lenting (DE)
(74) Vertreter: Krah, Annette
(86) Internationale Anmeldenummer: PCT/EP2004/012843
(87) Internationale Veröffentlichungsnummer: WO 2005/064139

(56) Entgegenhaltungen:
- EP-A- 1 195 507
- EP-A- 1 300 571
- DE-A1- 10 035 238
- US-A- 5 172 320

## Beschreibung

Die Erfindung betrifft eine Abgasanlage für eine Brennkraftmaschine eines Fahrzeuges, insbesondere eines Kraftfahrzeuges, nach dem Oberbegriff des Anspruchs 1.

Eine gattungsgemäße, allgemein bekannte Abgasanlage für eine Brennkraftmaschine eines Kraftfahrzeuges wie in EP 1 195 507 weist einen Abgaskatalysator und eine Sondenanordnung im Bereich des Abgaskatalysators als Bestandteil einer Lambdaregelungseinrichtung auf. Mit der Lambdaregelungseinrichtung ist in Abhängigkeit von den mittels der Sondenanordnung erfassten Sondensignalen die Brennkraftmaschine abwechselnd zwischen einem Magerbetriebsbereich, in dem die Brennkraftmaschine mit einem einen Luftüberschuss und damit einen Sauerstoffüberschuss aufweisenden mageren Gemisch betrieben wird und einem Fettbetriebsbereich, in dem die Brennkraftmaschine mit einem einen Luftmangel und damit einen Sauerstoffmangel aufweisenden fetten Gemisch betrieben wird, umschaltbar.

Konkret ist hier eine Führungslambdasonde vor dem Abgaskatalysator und eine Regellambdasonde nach dem Katalysator angeordnet. Die Führungslambdasonde ist eine sogenannte stetige Lambdasonde, die für die Lambdaregelung vor dem Katalysator Verwendung findet. Diese kann ein relativ breites Lambdasignal im Bereich von ca. 0,7 bis ca. 2 erfassen. Damit soll eine Abweichung des vom Motor ausgegebenen Lambdas vom Solllambda gemessen werden. Die Regellambdasonde, die eine binäre Lambdasonde ist, kann in der Regel nur den Durchgang bei Lambda = 1 erfassen, dies jedoch mit einer sehr hohen Genauigkeit. Diese hohe Genauigkeit ist für den Abgleich auf exakt Lambda = 1 erforderlich. Für beide Sensoren ist eine entsprechende Verkabelung erforderlich, wobei zudem auch für beide Sensoren ein erforderlicher Bauraum vorhanden sein muss.

Aufgabe der Erfindung ist es, eine Abgasanlage für eine Brennkraftmaschine eines Fahrzeuges, insbesondere eines Kraftfahrzeuges, zu schaffen, die bei gleichbleibender hoher Funktionssicherheit auf baulich einfachere Art und Weise herstellbar ist.

Diese Aufgabe wird gelöst mit den Merkmalen des Anspruchs 1.

Gemäß Anspruch 1 ist die Sondenanordnung durch eine einzige, ein stetiges Sondensignal liefernde Lambdasonde gebildet, die stromabwärts des Abgaskatalysators angeordnet ist, und mit der im Zusammenwirken mit der Lambdaregelungseinrichtung über die gesamte Zeitdauer der Magerbetriebsphase der Anstieg der Sauerstoffmenge im Abgasstrom sowie über die gesamte Zeitdauer der Fettbetriebsphase die Abnahme der Sauerstoffmenge im Abgasstrom jeweils gegenüber einem vorgebbaren Sauerstoffmengenvergleichswert erfasst wird. Dabei ist sowohl i n der Magerbetriebsphase als auch in der Fettbetriebsphase ein sauerstoffmengenabhängiger Umschaltschwellwert vorgegeben, bei dessen Erreichen die Lambdaregelungseinrichtung in den jeweils anderen Betriebsbereich umschaltet.

Besonders vorteilhaft kann bei einem derartigen Aufbau somit mittels einer einzigen stetigen Lambdasonde die stromabwärts des Abgaskatalysators angeordnet ist, in Abhängigkeit von der dem Lambdasignal proportionalen Sauerstoffbilanz als Beurteilungsgröße der Betrieb der Brennkraftmaschine mittels der Lambdaregelungseinrichtung auch ohne das Vorhandensein einer dem Abgaskatalysator vorgeschalteten Führungssonde funktionssicher geregelt werden. Dadurch kann der Bauteilaufwand vorteilhaft reduziert werden.

Gemäß einer weiteren besonders bevorzugten Ausgestaltung nach Anspruch 2 ist der Umschaltschwellwert zudem in Abhängigkeit von einer Sauerstoffspeicherfähigkeit des Abgaskatalysators und/oder einem Konvertierungsgrad einzelner oder mehrerer Schadstoffkomponenten festlegbar und/oder adaptierbar. Unter Berücksichtigung dieser Werte ist eine weitere Steigerung der Genauigkeit möglich.

Alternativ kann der "Umschaltschwellwert" nach Anspruch 3 aber auch durch den Gradienten der Sauerstoffzunahme bzw. der Sauerstoffabnahme des Abgases nach dem Katalysator gebildet werden.

Nach Anspruch 4 ist zudem vorgesehen, dass der Umschaltschwellwert in einem Kennfeld einer Motorsteuereinrichtung abgelegt ist.

Besonders bevorzugt wird der Sauerstoffmengenvergleichswert nach Anspruch 5 jeweils durch den vorhergehenden Umschaltschwellwert gebildet. Grundsätzlich kann der Sauerstoffmengenvergleichswert aber auch ein fest vorgegebener Wert sein.

Insgesamt gesehen ergibt sich somit mit einer derartigen erfindungsgemäßen Abgasanlage eine einfache und funktionssichere Möglichkeit der Regelung des Betriebs einer Brennkraftmaschine unter Reduzierung des Bauteilaufwandes.

Die Erfindung wird nachfolgend anhand einer Zeichnung näher erläutert.

Es zeigen:
- Fig. 1: schematisch den zeitlichen Verlauf des Sondensignals der dem Abgaskatalysator nachgeschalteten stetigen Lambdasonde,
- Fig. 2: eine schematische Darstellung entsprechend Fig. 1, wobei hier strichliert anhand des gemessenen stetigen Lambdasondensignals der Verlauf der Sauerstoffbilanz vor dem Abgaskatalysator modelliert worden ist, und
- Fig. 3: eine schematisch Darstellung der Konvertierung der Schadstoffkomponenten CO und NO₂ über der Zeit entsprechend der Betriebsweise nach Fig. 1.

In Fig. 1 ist beispielhaft in Abhängigkeit von der Sauerstoffbilanz und der Zeit ein mittels einer einzigen, einem Abgaskatalysator nachgeschalteten, stetigen Lambdasonde gemessenes stetiges Sondensignal gezeigt. Anhand dieses Kurvenverlaufs können nunmehr die Umschaltzeitpunkte zwischen einem Magerbetriebbereich und einem Fettbetriebsbereich in Abhängigkeit von den vorgegebenen aus dem Ausstieg bzw. Abfall der Sauerstoffmenge abgeleiteten Umschaltschwellwerten festgelegt werden. Dazu können z. B. in einem Kennfeld einer Motorsteuereinrichtung entsprechende sauerstoffmengenabhängige Umschaltschwellwerte vorgegeben sein, z. B. die Umschaltschwellwerte U₁ und U₂, die jeweils einen nach unten bzw. nach oben gerichteten Peak im Kurvenverlauf charakterisieren. Die Umschaltschwellwerte können aber auch durch den Gradienten der Sauerstoffzunahme bzw. -abnahme im Abgasstrom nach dem Katalysator festgelegt und gebildet werden. Wird nun in Verbindung mit der in der Fig. 1 dargestellten Kurve vom Zeitpunkt t₀ ausgehend mittels der einzigen Lambdasonde im Zusammenwirken mit der Lambdaregelungseinrichtung über die gesamte Zeitdauer einer ersten Magerbetriebsphase der Anstieg der Sauerstoffmenge im Abgasstrom gegenüber einem anfänglichen Sauerstoffmengenvergleichswert U₀ erfasst, dann kann beim Erreichen des vorgegebenen Umschaltschwellwertes U₁ mittels der Lambdaregelungseinrichtung von der Magerbetriebsphase auf die Fettbetriebsphase umgeschalten werden. Dieses Urnschalten ist schematisch und strichliert in der Fig. 2 dargestellt.

Entsprechend kann nun während der gesamten Zeitdauer der sich an die erste Magerbetriebsphase anschließenden Fettbetriebsphase mittels der Lambdasonde im Zusammenwirken mit der Lambdaregelungseinrichtung die Abnahme der Sauerstoffmenge im Abgasstrom gegenüber dem Umschaltschwellwert U₁ oder aber auch gegenüber U₀ erfasst werden, und zwar solange, bis in der Fettbetriebsphase der sauerstoffmengenabhängige Umschaltschwellwert U₂ erreicht ist, wodurch dann wieder von der Lambdaregelungseinrichtung auf den Magerbetriebsbereich umgeschalten wird. Dadurch lässt sich somit lediglich anhand des stromabwärts des Abgaskatalysator mittels einer einzigen Lambdasonde gemessenen stetigen Sauerstoffsignals der in der Fig. 2 dargestellte strichlierten Verlauf eines Vor-Katsondensignals modellieren. Dadurch kann vorteilhaft eine Sonde vor dem Abgaskatalysator, nämlich die sogenannte Führungssonde einspart werden.

Der Zusammenhang mit der Konvertierung von NO₂ (dünne Linie) und CO (fette Linie) ist in der Fig. 3 dargestellt. Vom Zeitpunkt t₀ als Startzeitpunkt ausgehend nimmt die Konvertierung von NO₂ stetig ab, was zum Zeitpunkt t₁ das Umschalten auf den Fettbetrieb erforderlich macht. Dieser Fettbetrieb wird bis zum Zeitpunkt t₂ solange aufrechterhalten, bis die Konvertierung von CO wieder abfällt. Auch diese aus dem Nachkatsondensignal ableitbaren Konvertierungsergebnisse können bei der Beurteilung und Festlegung der Schwellwerte zum Umschalten zwischen den einzelnen Betriebsphasen herangezogen werden, wodurch sich die Genauigkeit des Umschaltzykluses noch wesentlich erhöhen lässt.

Die Umschaltschwellwerte U₁ und U₂ liegen hier nur beispielsweise beim Peak der Nachkatsondensignale. Sie können auch zeitlich und sauerstoffmengenmäßig gesehen davor liegen, z. B. bei U₁, und U_{2'}, wie dies lediglich schematisch und beispielhaft in Fig. 1 dargestellt ist.

## Patentansprüche

1. Abgasanlage für eine Brennkraftmaschine eines Fahrzeuges, insbesondere eines Kraftfahrzeuges, mit einem Abgaskatalysator und mit einer Sondenanordnung im Bereich des Abgaskatalysators als Bestandteil einer Lambdaregelungseinrichtung, mit der in Abhängigkeit von den mittels der Sondenanordnung erfassten Sondensignalen die Brennkraftmaschine abwechselnd zwischen einem Magerbetriebsbereich, in dem die Brennkraftmaschine mit einem einen Luftüberschuss und damit einen Sauerstoffüberschuss aufweisenden mageren Gemisch betrieben wird, und einem Fettbetriebsbereich, in dem die Brennkraftmaschine mit einem einen Luftmangel und damit einen Sauerstoffmangel aufweisenden fetten Gemisch betrieben wird, umgeschalten wird,
**dadurch gekennzeichnet,**
**dass** die Sondenanordnung durch eine einzige, ein stetiges Sondensignal liefernde Lambdasonde gebildet ist, die stromabwärts des Abgaskatalysators angeordnet ist und mit der im Zusammenwirken mit der Lambdaregelungseinrichtung über die gesamte Zeitdauer der Magerbetriebsphase der Anstieg der Sauerstoffmenge im Abgasstrom sowie über die gesamte Zeitdauer der Fettbetriebsphase die Abnahme der Sauerstoffmenge im Abgasstrom jeweils gegen über einem vorgebbaren Sauerstoffmengenvergleichswert (U₀) erfasst wird, wobei sowohl in der Magerbetriebsphase als auch in der Fettbetriebsphase ein sauerstoffmengenabhängiger Umschaltschwellwert (U₁, U₂; U_{1'}, U_{2'}) vorgegeben ist, bei dessen Erreichen die Lambdaregelungseinrichtung in den jeweils anderen Betriebsbereich umschaltet.

2. Abgasanlage nach Anspruch 1, **dadurch gekennzeichnet, dass** der Umschaltschwellwert (U₁, U₂; U_{1'}, U_{2'}) zudem in Abhängigkeit von einer Sauerstoffspeicherfähigkeit und/oder einem Konvertierungsgrad einzelner oder mehrerer Schadstoffkomponenten festlegbar und/oder adaptierbar ist.

3. Abgasanlage nach Anspruch 1 oder 2, **dadurch gekennzeichnet, dass** der Umschaltschwellwert (U1, U2; U1', U2') durch den Gradienten der Sauerstoffzunahme bzw. der Sauerstoffabnahme des Abgases nach dem Katalysator gebildet wird.

4. Abgasanlage nach einem der Ansprüche 1 bis 3, **dadurch gekennzeichnet, dass** der Umschaltschwellwert in einem Kennfeld einer Motorsteuereinrichtung abgelegt ist.

5. Abgasanlage nach einem der Ansprüche 1 bis 4, **dadurch gekennzeichnet, dass** der Sauerstoffmengenvergleichswert jeweils durch den vorhergehenden Umschaltschwellwert (U₁, U₂; U_{1'}, U_{2'}) gebildet wird.

## Claims

1. Exhaust system for an internal combustion engine of a vehicle, in particular a motor vehicle, comprising an exhaust catalytic converter and comprising a probe assembly in the region of the exhaust catalytic converter as a component of a lambda control unit, by means of which, as a function of the probe signals recorded by the probe assembly, the internal combustion engine may be switched alternately between a lean-fuel operating range, in which the internal combustion engine is operated with a lean mixture having excess air and thus excess oxygen, and a rich-fuel operating range, in which the internal combustion engine is operated with an air deficiency and thus oxygen deficiency, **characterised in that** the probe assembly is formed by a single lambda probe delivering a continuous probe signal, said lambda probe being mounted downstream from the exhaust catalytic converter and determining, in conjunction with the lambda control unit, the increase in the oxygen content of the exhaust flow over the entire duration of the lean-fuel operating phase and the decrease in the oxygen content in the exhaust flow is determined over the entire duration of the rich-fuel operating phase, in relation to a specified oxygen content comparison value (U₀), a switching threshold value (U₁, U₂; U_{1'}, U_{2'}) dependent on the oxygen content being specified the lambda control unit switching to the respective other operating range when the threshold value is reached.

2. Exhaust system according to claim 1, **characterised in that** the switching threshold value (U₁, U₂; U_{1'}, U_{2'}) may also be determined and/or adapted as a function of an oxygen storage capacity and/or a degree of conversion of one or more pollutant components.

3. Exhaust system according to claim 1 or claim 2, **characterised in that** the switching threshold value (U₁, U₂; U_{1'}, U_{2'}) is formed by the gradients of the increase or decrease in the oxygen content of the exhaust after the catalytic converter.

4. Exhaust system according to any of claims 1 to 3, **characterised in that** the switching threshold value is entered in a performance graph of an engine control unit.

5. Exhaust system according to any of claims 1 to 4, **characterised in that** the oxygen content comparison value is in each instance formed by the preceding switching threshold value (U₁, U₂; U_{1'}, U_{2'}).

## Revendications

1. Système de gaz d'échappement pour moteur à combustion interne d'un véhicule, en particulier d'un véhicule automobile, comprenant un catalyseur de gaz d'échappement et un aménagement de sonde dans la zone du catalyseur de gaz d'échappement comme constituant d'un dispositif de régulation lambda avec lequel, en fonction des signaux de sonde détectés au moyen de l'aménagement de sonde, le moteur à combustion interne est commuté en alternance entre un régime d'exploitation maigre, dans lequel le moteur à combustion interne est exploité avec un excès d'air et, par suite, un mélange maigre présentant un excès d'oxygène, et un régime d'exploitation riche, dans lequel le moteur à combustion interne est exploité avec une pénurie d'air et, par suite, un mélange gras présentant une pénurie d'oxygène,
**caractérisé en ce que**
l'aménagement de sonde est formé par une seule sonde lambda fournissant un signal de sonde permanent, qui est aménagé en aval du catalyseur de gaz d'échappement et avec lequel, en coopération avec le dispositif de régulation lambda, on détermine sur toute la durée du régime d'exploitation maigre l'augmentation de la quantité d'oxygène dans le courant de gaz d'échappement ainsi que sur toute la durée du régime d'exploitation riche la réduction de la quantité d'oxygène dans le courant de gaz d'échappement, respectivement, par rapport à une valeur de comparaison de quantité d'oxygène prédéfinissable (U₀), dans laquelle, autant en régime d'exploitation maigre qu'en régime d'exploitation riche, on prédéfinit une valeur de seuil de commutation (U₁, U₂; U_{1'}, U_{2'}) dépendant de la quantité d'oxygène, à l'issue de laquelle le dispositif de régulation lambda est commuté dans l'autre régime d'exploitation respectif.

2. Installation de gaz d'échappement selon la revendication 1, **caractérisée en ce que** la valeur de seuil de commutation (U₁, U₂; U_{1'}, U_{2'} ) peut être fixé et/ou adapté en outre en fonction d'une capacité d'accumulation d'oxygène et/ou d'un degré de conversion d'un ou plusieurs composants nocifs.

3. Installation d'échappement de gaz selon la revendication 1 ou la revendication 2, **caractérisée en ce que** la valeur de seuil de commutation (U_{1'} U₂; U_{1'}, U_{2'}) est formée par les gradients de l'augmentation d'oxygène ou de la réduction d'oxygène des gaz d'échappement après le catalyseur.

4. Installation de gaz d'échappement selon l'une quelconque des revendications 1 à 3, **caractérisée en ce que** la valeur de seuil de commutation est déposée dans un champ caractéristique d'un dispositif de commande de moteur.

5. Installation de gaz d'échappement selon l'une quelconque des revendications 1 à 4, **caractérisée en ce que** la valeur de comparaison de la quantité d'oxygène est respectivement formée par la valeur de seuil de commutation précédente (U_{1'} U₂; U_{1'}, U_{2'}).
